# EUROPÄISCHE PATENTSCHRIFT

(11) **EP 0 336 315 B1**
(45) Veröffentlichungstag und Bekanntmachung des Hinweises auf die Patenterteilung: **29.05.1991**
(21) Anmeldenummer: 89105706.9
(22) Anmeldetag: 31.03.1989
(51) Int. Cl.: E06C 9/02, E06C 7/18

(54) **Vorrichtung zum Verhindern des Besteigens von Leitern durch Unbefugte**
Device for preventing non authorised persons from climbing a ladder
Dispositif pour empêcher aux non autorisés l'accès d'une échelle

(30) Priorität: 31.03.1988 DE 8804398 U
(43) Veröffentlichungstag der Anmeldung: 11.10.1989
(73) Patentinhaber: SÖLL GMBH, 95028 Hof (DE)
(72) Erfinder: Graf, Jürgen, D-8670 Hof (DE)
(74) Vertreter: Abitz, Walter, Dr.-Ing.

(56) Entgegenhaltungen:
- DE-C- 730 152
- DE-U- 8 809 353
- US-A- 3 225 863
- US-A- 3 311 195

## Beschreibung

Die Erfindung betrifft eine Vorrichtung zum Verhindern des Besteigens von Leitern durch Unbefugte, die ein Abdeckblech aufweist, das an der Leiter beweglich befestigt ist.

Bei einer derartigen, aus der US-A-3 225 863 bekannten Vorrichtung ist das Abdeckblech seitlich an der Leiter angelenkt, so daß es um eine zum Leiterholm parallele Drehachse verschwenkbar ist. Bei derartigen Vorrichtungen besteht die Gefahr, daß ein Windstoß das weggeschwenkte Abdeckblech zuschlägt und dabei die die Leiter gerade besteigende Person verletzt. Auch wenn die Leiter auf der Rückseite durch ein zusätzliches, fest angeordnetes Abdeckblech gesichert ist, wird dadurch nur eine bedingte Sicherheit gegen das Besteigen durch Unbefugte gewährleistet, da es relativ einfach ist, das verschwenkbare Abdeckblech auf der der Drehachse gegenüberliegenden Seite aufzudrücken.

Der Erfindung liegt die Aufgabe zugrunde, eine Vorrichtung zum Verhindern des Besteigens von Leitern durch Unbefugte zu schaffen, die unempfindlich gegenüber Windstössen ist und einen besseren Schutz gegen das Besteigen durch Unbefugte bietet.

Erfindungsgemäß wird diese Aufgabe dadurch gelöst, daß das Abdeckblech im Querschnitt U-förmig ist, die Leiter von der Seite her umgreift und durch Schwenkbügel, die am Abdeckblech und an der Leiter angelenkt sind, seitlich in der Ebene der Sprossen versetzbar ist.

Die Drehachsen der Gelenkpunkte verlaufen Vorzugsweise senkrecht zur Vorder- und Rückseite des Abdeckbleches. Besonders einfach ist die Handhabung des Abdeckbleches, wenn es in zwei im Querschnitt jeweils U-förmige Hälften unterteilt ist, die die Leiter von den entgegengesetzten Seiten her umgreifen. Im geschlossenen Zustand können die beiden Hälften sich dabei geringfügig überlappen.

Am Abdeckblech bzw. an jeder Hälfte des Abdeckbleches sind zweckmäßig mindestens zwei Gelenkbügel angelenkt, nämlich einer am unteren Ende und einer am oberen Ende, so daß bei der Schwenkbewegung das Abdeckblech bzw. jede Hälfte des Abdeckbleches seine Orientierung beigehält und parallel zur Seite hin versetzt wird.

Zur Stabilisierung des im Querschnitt U-förmigen Abdeckbleches bzw. der beiden U-förmigen Hälften können über die Länge verteilt mehere Abstandröhrchen vorgesehen sein, die die Vorderseite und die Rückseite des Abdeckbleches bzw. der beiden Hälften verbinden. Die Abstandsröhrchen müssen natürlich so angeordnet sein, daß sie bei der Schwenkbewegung nicht den Leitersprossen kollidieren.

Wenn die Leiter mittels Halterungsbügeln an einem Bauwerk befestigt wird, so ist es zweckmäßig, die beiden Ränder auf der Rückseite der U-förmigen Hälften des Abdeckbleches nach hinten abzuwinkeln, so daß auch die Halterungsbügel abgedeckt werden und unbefugte Personen nicht an ihnen hochklettern können.

Ein Ausfünrungsbeispiel der Erfindung wird nachfolgend anhand der Zeichnung erläutert. Es zeigen:
Fig. 1 die Vorrichtung zum Verhindern des Besteigens von Leitern durch Unbefugte in einer Gesamtansicht von vorne in geschlossenem Zustand;
Fig. 2 die Vorrichtung nach Fig. 1 im Querschnitt;
Fig. 3 eine Detailansicht der Vorrichtung von vorne bei weggelassener Vorderseite des Abdeckblechs in der Schnittebene 3-3 von Fig. 7 und
Fig. 4 eine Darstellung ähnlich der von Fig. 2, wobei zusätzlich auch die Halterungsbügel von dem Abdeckblech abgedeckt werden.

Fig. 1 zeigt eine Vorrichtung zum Verhindern des Besteigens von Leitern durch Unbefugte, wobei als Beispiel eine Einholm-Leiter 3 nach der DE-C 21 23 629 gewählt ist.

Die Leiter 3 wird auf der Vorderseite und auf der Rückseite von einem Abdeckblech umhüllt wird, das in zwei im Querschnitt U-förmige Hälften 26, 27 unterteilt ist, die sich auf der Vorderseite erwas überlappen. Die Hälften 26, 27 können zur Seite hin weggeschenkt werden, so daß sie die Leiter 3 zum Besteigen freigeben.

Die Hälften 26, 27 sind durch schwenkbügel 22 mit der Leiter 3 schwenkbeweglich verbunden. Die schwenkbügel 22 sind mit ihrem einen Ende mittels Gelenkachsen 25 an seitlichen Sprossenenden angelenkt. Das andere Ende der Schwenkbügel 22 ist mittels einer Doppelhülse an der Hälfte 26, 27 angelenkt. Die Doppelhüse besteht aus einer inneren Hülse 23, die fest mit der Vorderwand und Rückwand der Hälfte 26, 27 verbunden ist, und aus einer äußeren Hülse 24, die an dem Schwenkbügel 22 angeschweißt ist. Jeder Schwenkbügel 22 besteht aus zwei Schenkeln, die zwischen sich eine Leitersprosse aufnehmen. Die Gelenkachse 25 und die Achse der Doppelhülse 23, 24 verlaufen parallel zueinander und senkrecht zur Vorderseite und Rückseite des Abdeckblechs. Jeweils ein Schwenkbügel 22 für jede Hälfte 26, 27 ist in den Figuren 2 und 3 im Detail dargestellt. Wie in Figur 1 gezeigt, ist für jede Hälfte 26, 27 ein Schwenkbügel 22 am oberen und unteren Ende vorgesehen, so daß die Hälften 26, 27 seitlich parallel nach außen versetzt werden können, um die Leiter zum Besteigen freizugeben.

Über die Länge des Abdeckblechs 1 sind mehrere Anstandröhrchen 28 verteilt, die die Vorverseite und die Rückseite der Hälften 26, 27 in einem festen Abstand Hälften und stabilisieren. Die seitlichen Ränder der Hälften 26, 27 des Abdeckblechs 1 sind abgekröpft und bieten dadurch der Hand einen Griff, um die Hälften 26, 27 zur Seite verschwenkrn zu können. Bei dieser Schwenkbewegung führt die Doppelhülse 23, 24 in der Leiterebene eine Kreisbewegung um die Gelenkachse 25 aus. Zum Verschwenken der Hälften 26, 27 wird daher von Hand eine entsprechende, zunächst nach oben und dann zur Seite gerichtete Kraft auf die Hälften 26, 27 ausgeübt, wie es in Figur 3 durch den Pfeils 29 angegeben ist.

Auf der Vorderseite überlappen sich die Hälften 26, 27, und auf die Kanten der such überlappenden Enden ist ein Kunststoffprofil 30 geschoben, um bei einem Aufeinanderschlagen der Kanten eine zu starke Geräuschentwicklung und Klappern zu vermeiden. Am unteren Ende ist in dem Überlappungsbereich ein Schloß 14 vorgesehen, das ein seitliches Wegschwenken der Hälften 26, 27 durch Unbefugte verhindert.

Die Hälften 26, 27 bestehen zweckmäßig aus 2 mm starkem Leichtmetall, während alle übrigen Bauteile, insbesondere die Schwenkbügel 22 dip Doppelhülse 23, 24 und die Abstandsröhrchen 28 aus feuerverzinktem Stahl bestehen.

Die Leiter 3 kann z.B. durch Halterungsbügel 32 an einem Bauwerk 33 befestigt sein. Um zu verhindern, daß unbefugte Personen über die Halterungsbügel 32 hochklettern, sind bei der Ausfülnrungsform von Fig. 4 auf der Rückseite der U-förmigen Hälften 26, 27 die inneren Ränder mit nach hinten angewinkelten Verlängerungen 31 versehen, die die Halterungsbügel 32 so weit abdecken, daß sie nicht mehr zum Klettern verwendet werden können. Beim Aufschwenken der Hälften 26, 27 werden die Verlängerungen 31 mitverschwenkt, so daß sie beim Besteigen der Leiter 3 nicht stören.

## Patentansprüche

1. Vorrichtung zum Verhindern des Besteigens von Leitern (3) durch Unbefugte, mit einem Abdeckblech (1), das an der Leiter (3) beweglich befestigt ist, dadurch **gekennzeichnet**, daß das Abdeckblech (1) im Querschnitt U-förmig ist, die Leiter (3) von der Seite her umgreift und durch Schwenkbügel (22), die am Abdeckblech (1) und an der Leiter (3) angelenkt sind, seitlich in der Ebene der Sprossen (6) versetzbar ist.

2. Vorrichtung nach Anspruch 1, dadurch **gekennzeichnet**, daß die Anlenkung der Schwenkbügel (22) am Abdeckblech (1) und an der Leiter (3) Drehachsen aufweist, die senkrecht zur Ebene der Sprossen (6) verlaufen.

3. Vorrichtung nach Anspruch 1 oder 2, dadurch **gekennzeichnet**, daß das Abdeckblech in zwei im Querschnitt jeweils U-förmige Hälften (26, 27) unterteilt ist, die die Leiter (3) von den entgegengesetzten Seiten her umgreifen.

4. Vorrichtung nach Anspruch 3, dadurch **gekennzeichnet**, daß die inneren Ränder der Rückseite der U-förmigen Hälften (26, 27) nach hinten abgewinkelt sind, um Halterungsbügel (32) abzudecken, mit denen die Leiter (3) an einem Bauwerk (33) befestigt ist.

## Claims

1. Device for preventing unauthorised persons from climbing ladders (3) with a cover plate (1) that is movably secured to the ladder (3), characterized in that the cover plate (1) is U-shaped in cross-section, encompasses the ladder (3) from the side and is laterally displaceable in the plane of the rungs (6) by means of swivel mountings (22) coupled to the cover plate (1) and the ladder (3).

2. Device according to claim 1, characterized in that the coupling of the swivel mountings (22) to the cover plate (1) and ladder (3) has rotation axes which run perpendicular to the plane of the rungs (6).

3. Device according to claim 1 or 2, characterized in that the cover plate is divided into two cross-sectionally U-shaped halves (26, 27), each having a U-shaped cross-section which encompasses the ladder (3) from opposite sides.

4. Device according to claim 3, characterized in that the inner edges on the rear of the U-shaped halves (26, 27) are turned downwards in order to cover the security mountings (32) with which the ladder (3) is attached to an edifice (33).

## Revendications

1. Dispositif pour empêcher des personnes non autorisées de monter à des échelles (3), comportant une tôle de protection (1), qui est fixée à l'échelle (3) de manière amovible, caractérisé en ce que la tôle de protection (1) présente une coupe transversale en forme de U, enveloppe l'échelle (3) par le côté, et peut être déplacée latéralement, dans le plan des barreaux (6), au moyen d'étriers pivotants (22) qui sont articulés sur la tôle de protection (1) et sur l'échelle (3).

2. Dispositif selon la revendication 1, caractérisé en ce que l'articulation des étriers pivotants (22) sur la tôle de protection (1) et sur l'échelle (3) présente des axes de rotation qui sont orientés perpendiculairement au plan des barreaux (6).

3. Dispositif selon la revendication 1 ou 2, caractérisé en ce que la tôle de protection est divisée en deux moitiés (26, 27), présentant chacune une coupe transversale en U, qui entourent l'échelle (3) par les côtés opposés.

4. Dispositif selon la revendication 3, caractérisé en ce que les bords intérieurs de la paroi arrière des moitiés (26, 27) en forme de U sont recourbés vers l'arrière, pour recouvrir les étriers de fixation (32) au moyen desquels l'échelle (3) est fixée à une construction (33).
